# EUROPÄISCHE PATENTSCHRIFT

(11) **EP 2 060 336 B1**
(45) Veröffentlichungstag und Bekanntmachung des Hinweises auf die Patenterteilung: **30.06.2010**
(21) Anmeldenummer: 08019661.1
(22) Anmeldetag: 11.11.2008
(51) Int. Cl.: B21D 37/08, B21D 24/16, B21D 35/00, B26F 1/38, B21D 53/88

(54) **Werkzeug zum Beschneiden und Bördeln von flächigen Werkstücken**
Tool for cutting and flanging flat workpieces
Outil de coupe et bordage de pièces usinées plates

(30) Priorität: 16.11.2007 DE 102007054825
(43) Veröffentlichungstag der Anmeldung: 20.05.2009
(73) Patentinhaber: AUDI AG, 85045 Ingolstadt (DE)
(72) Erfinder: Galovic, Josip, 74076 Heilbronn (DE)
(74) Vertreter: Geissler, Manfred

(56) Entgegenhaltungen:
- DE-A1- 1 452 564
- DE-C1- 3 901 703
- JP-A- 7 032 057
- JP-A- 58 065 526
- US-A- 2 899 922
- US-A- 3 163 142
- US-A- 6 041 639

## Beschreibung

Die Erfindung betrifft ein Werkzeug zum Bescheiden und Bördeln von flächigen Werkstücken nach dem Oberbegriff des Patentanspruches 1.

Bei der Herstellung von Fahrzeugkarosserieteilen werden ebenflächige Blechtafeln bzw. -platinen im Tiefziehverfahren in ihre eigentliche Bauteilform gebracht. In einem nachfolgenden Schneidevorgang wird der beim Tiefziehen entstehende Abfallkranz am Bauteilumfang abgetrennt. Anschließend kann in einem Abkant- oder Bördelvorgang der Bauteilrand um einen Winkel abgekantet werden, wodurch eine Formschlussverbindung mit einem anderen Bauteil ermöglicht wird.

Aus der DE 39 01 703 C1 ist ein Tiefziehwerkzeug bekannt, bei dem eine Blechplatine in eine vorgegebene Bauteilform tiefgezogen wird. Das Werkzeug weist einen Faltehhalter auf, der als ein Schneid- und Bördelbacken mit einem Gegenschneideiement zusammenwirkt, gegen das beim Schneidvorgang das Werkstück von dem Bördel- und Schneidbacken gedrückt wird.

Aus der JP 07032057 A ist ein Werkzeug nach dem Oberbegriff des Anspruchs 1 bekannt.

Die Erfindung geht von einem Schneid- und Bördelwerkzeug für ein flächiges Werkstück, insbesondere ein Ziehteil aus, das zwischen einem Stempel und einem Niederhalter fixierbar ist und einen Bördel- und Schneidbacken aufweist, der in Bezug auf das fixierte Werkstück in einer Arbeitsrichtung am Werkstück vorbeigeführt wird. Dem Bördel- und Schneidbacken ist ein Gegenschneidelement zugeordnet, gegen das beim Schneidvorgang der Bördel- und Schneidbacken das Werkstück drückt. Das Gegenschneidelement ist von einem Tragelement, etwa einem Federboden, getragen, mit dem das Gegenschneidelement nach erfolgtem Schneidvorgang bewegungsgekoppelt mit dem Bördel- und Schneidbacken in der Arbeitsrichtung führbar ist.

Üblicherweise erfolgen die Schneid- und Bördelvorgänge werkzeugtechnisch aufwändig mit separaten Schneid- und Bördelwerkzeugen in unterschiedlichen Arbeitsschritten.

Die Aufgabe der Erfindung besteht darin, ein Schneide- und Bördelwerkzeug bzw. ein Schneide- und Bördelverfahren bereitzustellen, bei dem in einfacher und bauteilreduzierter Weise Werkstück-Flansche unterschiedlicher Größen abgekantet werden können, und bei dem in betriebsicherer Weise gute Scheide- und Bördel ergebnisse erzielbar sind.

Die Aufgabe ist durch die Merkmale des Patentanspruches 1 gelöst. Vorteilhafte Weiterbildungen der Erfindung sind in den Unteransprüchen offenbart.

Erfindungsgemäß sind daher Bördel- und Schneidbacken im Schneidevorgang gegenüber dem Tragelement zueinander verstellbar geführt. Im Bördelvorgang werden dagegen der Bördel- und Schneidbacken sowie das Gegenschneidelement als ein bewegungsgekoppelter Verbund am Werkstück vorbeigeführt, um den Werkstück-Seitenflansch abzustellen bzw. abzukanten.

Für eine bewegungsgekoppelte Verstellbewegung des oben genannten Verbunds aus Bördel- und Schneidbacken und Gegenschneidelement kann der Bördel- und Schneidbacken an einem Werkzeugoberteil und/oder das Tragelement des Gegenschneidelements in der Arbeitsrichtung bzw. Bördelrichtung bewegbar sein. Bevorzugt kann das Beschneiden und Bördeln des Werkstücks in aufeinanderfolgenden Arbeitsschritten erfolgen. Fertigungstechnisch bevorzugt ist es hierbei, wenn der Bördelvorgang erst nach dem Schneidvorgang durchgeführt wird. Auf diese Weise wird verhindert, dass der noch nicht beschnittene Werkstück-Seitenflansch im Bördelvorgang abgekantet wird, wodurch es zu einer nachteiligen weiteren Materialstreckung des Seitenflansches kommen kann.

Zwischen einem den Bördel- und Schneidbacken tragenden Werkzeugteil und dem Tragelement des Gegenschneidelements kann ein Kupplungselement bzw. Distanzelement vorgesehen sein. Nach erfolgtem Schneidvorgang kann das etwa am Werkzeugteil ausgebildete Distanzelement in Anschlag mit dem Tragelement des Gegenschneidelements gebracht sein. Bei einer nach dem Schneidvorgang erfolgenden weiteren Bördelbewegung wird somit das Tragelement des Gegenschneidelements bewegungsgekoppelt mit dem Bördel- und Schneidbacken mitgeführt.

Für einen ordnungsgemäßen Schneidvorgang können die Werkzeugauflageflächen des Stempels und des Gegenschneidelements flächenbündig zueinander ausgerichtet sein. Das Werkstück kann somit spannungsfrei zwischen dem Niederhalter und dem Stempel fixiert werden, ohne dass es aufgrund eines Höhenversatzes zu einer Verformung des auf dem Gegenschneidelement liegenden Werkstück-Seitenflansches kommt.

Bevorzugt kann beim Schneidvorgang der Schneid- und Bördelbacken ortsfest an einem, insbesondere oberen Werkzeugteil festgelegt sein. Das obere Werkzeugteil kann sich mit einer Schneidkraft in der Arbeitsrichtung nach unten bewegen, während das Gegenschneidelement mit einer Gegenkraft entgegen der Arbeitsrichtung beaufschlagt ist. Für ein günstiges Schneidergebnis ist es bevorzugt, wenn während des Schneidvorgangs die Werkzeugauflageflächen zueinander flächenbündig ausgerichtet sind, wie es bereits oben beschrieben ist. Dies ist erfindungsgemäß dadurch erreicht, dass der Stempel in der Arbeitsrichtung bewegbar auf einem zweiten Werkzeugteil geführt ist.

Das mit der Gegenkraft beaufschlagte Tragelement des Gegenschneidelements kann einen Mitnehmer aufweisen, der beim Schneidvorgang den bewegbaren Stempel entgegen der Arbeitsrichtung um einen Vertikalabstand anhebt. Dadurch ist gewährleistet, dass die beiden Werkzeugauflageflächen des Stempels und des Gegenschneidelements zueinander flächenbündig ausgerichtet verbleiben.

Der Bördelvorgang kann - wie auch der Schneidvorgang - in gleicher Arbeitsrichtung erfolgen. Während des Bördelvorgangs kann der Verbund aus Gegenschneidelement sowie Bördel- und Schneidbacken bewegungsgekoppelt geführt sein. Hierbei wird der Stempel zusammen mit dem Verbund gegen einen Bewegungsanschlag eines zweiten bzw. unteren Werkzeugteils geführt, während der bewegungsgekoppelte Verbund aus dem Bördel- und Schneidbacken sowie dem Gegenschneidelement in der Arbeitsrichtung weitergeführt wird. Dadurch wird der Bördel- und Schneidbacken mit seiner Bördelkante am Werkstück-Seitenflansch vorbeigeführt und an der Stempelkante entsprechend abgekantet.

Zur Steigerung der Formstabilität kann es von Vorteil sein, wenn zwischen dem Stempel und dem Gegenschneidelement ein Einführspalt vorgesehen ist, in den im Schneidvorgang der Bördel- und Schneidbacken einfahren kann. In diesem Fall kann der Bördel- und Schneidbacken quer zur Arbeitsrichtung zwischen dem Stempel und dem Gegenschneidelement abstützbar sein. Der Bördel- und Schneidbacken kann hierbei voneinander separate Schneid- und Bördelkanten aufweisen. Die Schneidkante kann über einen Schnittabstand vom Stempel beabstandet sein, während die Bördelkante in einer Querrichtung zur Arbeitsrichtung innerhalb des Schnittabstandes vorgesehen sein kann. Dabei kann bei fixiertem Werkstück der abzuschneidende und abzustellende Werkstück-Seitenflansch den Niederhalter und den Stempel seitlich überragen und auf dem Gegenschneidelement aufliegen.

Der Niederhalter kann vorzugsweise im oberen Werkzeugteil das Werkstück mit einer Haltekraft gegen den Stempel drücken. Sowohl die Haltekraft als auch die vom Gegenschneidelement ausgeübte, entgegengesetzt wirkende Gegenkraft können während des Schneid- und Bördelvorgangs konstant sein. Dadurch ist sowohl beim Schneidvorgang als auch beim Bördelvorgang das Werkstück auf dem Stempel gehalten, ohne eine Bördelbewegung bzw. Schneidbewegung des Stempels zu beeinträchtigen.

Nachfolgend ist ein Ausführungsbeispiel der Erfindung anhand der beigefügten Figuren gezeigt.

Es zeigen:
- Fig. 1 und 2: in einer Gesamtseitenansicht sowie in einer vergrößerten Einzelheit das erfindungsgemäße Schneide- und Bördelwerk- zeug bei durch einen Niederhalter fixiertem Werkstück;
- Fig. 3 und 4: entsprechende Ansichten des Werkzeugs zur Veranschau- lichung des Schneidevorgangs;
- Fig. 5 und 6: jeweils Ansichten zur Veranschaulichung des nach dem Schneidevorgang erfolgenden Bördelvorgangs; sowie
- Fig. 7: in vergrößerter Querschnittsansicht den Schneid- und Bördel- backen.

In der Fig. 1 ist ein Schneid- und Bördelwerkzeug gezeigt, das ein oberes Werkzeugteil 1 und ein unteres Werkzeugteil 3 aufweist. Im oberen Werkzeugteil 1 ist ein Niederhalter 7 in Vertikalrichtung mittels Druckbolzen 5 verschiebbar gelagert. Dem Niederhalter 7 liegt ein Stempel 9 gegenüber, der im unteren Werkzeugteil 3 vorgesehen ist. Zwischen dem Niederhalter 7 und dem Stempel 9 ist als ein zu bearbeitendes Werkstück ein Blechformteil 11 fixiert, das bereits in einem vorangegangenen Verfahrensschritt in einem nicht dargestellten Tiefziehwerkzeug tiefgezogen worden ist. In der Fig. 1 drückt der Niederhalter 7 mit einer Niederhaltekraft F₁ das Blechformteil 11 gegen den Stempel 9.

Das Blechformteil 11 wird im Schneid- und Bördelwerkzeug abgekantet. Außerdem wird ein umfangsseitiger Material-Abfallkranz vom Blechformteil 11 abgetrennt.

Der Stempel 9 ist um einen Vertikalabstand a beweglich im Werkzeugunterteil 3 gelagert. Im in der Fig. 1 gezeigten Fixierzustand ist der Stempel 9 um den Vertikalabstand a mittels eines später beschriebenen ringförmigen Tragelements 13 angehoben und mit einer Gegenkraft F₂ gegen den Niederhalter 7 gedrückt.

Der Stempel 9 liegt im Ruhezustand auf einem Stützsockel 14 des Werkzeugunterteils 3 auf und ist radial außenseitig von dem ringförmigen Tragelement 13 umgeben, auf dem ein Gegenschneidelement 15 sitzt, das mit einem gegenüberliegenden, am Werkzeugoberteil 1 vorgesehenen Schneid- und Bördelbacken 17 zusammenwirkt.

Das Tragelement 13 ist hier als ein sogenannter Federboden ausgebildet. Dieser ist von einem nicht gezeigten Luftkissen über Druckbolzen 18 mit der vertikal nach oben gerichteten Gegenkraft F₂ beaufschlagbar. Das Tragelement 13 weist an seiner unteren Seite einen als innenseitiger Ringbund 21 ausgebildeten Mitnehmer auf, auf dem sich der Stempel 9 abstützt und mit dem der Stempel 9 vertikal nach oben bewegbar ist. Das Tragelement 13 kann außerdem bei einer Vertikalbewegung nach unten mit seinem Ringbund 21 außenseitig über den Stützsockel 14 des Werkzeugunterteils 3 fahren.

Bei einer Kraftbeaufschlagung des Tragelements 13 durch die Druckbolzen 18 untergreift das Tragelement 13 mit seinem Ringbund 21 den vertikal bewegbaren Stempel 9 und hebt diesen in die in der Fig. 1 gezeigte Ausgangslage an.

Wie aus der Fig. 2 hervorgeht, ist das am Tragelemt 13 vorgesehene Gegenschneidelement 15 über einen Einführspalt 23 radial von dem Stempel 9 beabstandet. Beim Schneidvorgang wird ein Vorsprung 25 des Schneid- und Bördelbackens 17 in den Einführspalt 23 eingefahren. Die Spaltbreite b ist dabei derart dimensioniert, dass die gegenüberliegenden Spaltwände mit dem Vorsprung 25 des Schneid- und Bördelbackens 17 in einem Gleitkontakt sind und diesen formstabil abstützen.

Wie aus der Fig. 2 hervorgeht, weist der Bördel- und Schneidbacken 17 an seinem Vorsprung 25 eine über einen Schnittabstand c vom Stempel 9 beabstandete Schneidkante 27 auf. An seiner dem Niederhalter 7 zugewandten Seite weist der Vorsprung eine Bördelkante 29 auf.

In der Fig. 7 ist der Bördel- und Schneidbacken 17 im Querschnittsprofil gezeigt. Die am Vorsprung 25 des Bördel- und Schneidbackens 17 angeformte Schneidkante 27 läuft in Arbeitsrichtung I spitzwinklig in einem Freiwinkel α zu. Der Freiwinkel α ist zwischen einer Horizontalen und einer in Arbeitsrichtung I weisenden Freifläche 28 eingeschlossen, die sich in Radialrichtung über eine Breite d erstreckt. An die Freifläche 28 schließt sich ein im Profil S-förmiger Backenrücken 30 an. Der Backenrücken 30 geht an der mit einem Bördel- radius r abgerundeten Bördelkante 29 in die dem Niederhalter 7 zugewandte Bördelfläche 32 des Bördel- und Schneidbackens 17 über.

Nachfolgend ist der von dem Werkzeug durchgeführte Schneidvorgang und der darauffolgende Bördelvorgang beschrieben. In der Fig. 1 und 2 ist das Blechteil 11 in seinem fixierten Zustand gezeigt, in welchem der Stempel 9 über das Tragelement 13 und die Druckbolzen 18 das Blechteil gegen den Niederhalter 7 drückt. Der Niederhalter 7 übt die entgegengesetzt ausgerichtete Haltekraft F₁ aus. Die Werkzeugauflageflächen 31 und 33 des Stempels 9 und des Gegenschneidelements 15 sind gemäß der Fig. 2 horizontal flächenbündig zueinander ausgebildet, um eine spannungsfreie Auflage des Blechteils 11 auf dem Stempel 9 und dem Gegenschneidelement 15 zu gewährleisten.

Zur Durchführung des Schneidvorgangs wird das obere Werkzeugteil 1 mit einer Schneidkraft F₃ beaufschlagt. Dadurch bewegt sich das obere Werkzeugteil 1 zusammen mit dem Schneid- und Bördelbacken 17 in der Arbeitsrichtung I nach unten. Gleichzeitig verdrängt der Stempel 9 den Niederhalter 7 entgegen seiner Haltekraft F₁ vertikal nach oben. Der Vorsprung 25 des Schneid- und Bördelbackens 17 wird beim Schneidvorgang mit einem geringen Schneidweg e (Fig. 4) in den Einführspalt 23 zwischen dem Stempel 9 und dem Gegenschneidelement 15 eingefahren. Der Schneidweg e ist vergleichsweise geringfügig gehalten, wodurch insgesamt auch die Länge des Vorsprunges 25 des Schneid- und Bördelbackens reduziert gehalten werden kann. Aufgrund der reduzierten Länge des Vorsprunges 25 kann dieser mit vergleichsweise geringer Materialstärke, das heißt in etwa die Spaltbreite b, ausgeführt sein, und trotzdem seine Formstabilität aufrechterhalten werden. Aufgrund der geringen Materialstärke des Vorsprungs 25 können erfindungsgemäß selbst Seitenflansche mit geringer Wandhöhe abgekantet werden.

Wie aus den Figuren hervorgeht, sind am Werkzeugoberteil 1 Distanzelemente 35 vorgesehen, die in der Ausgangslage gemäß der Fig. 1 von dem als Federboden ausgeführten Tragelement 13 beabstandet sind. Im Schneidvorgang werden die Distanzelemente 35 zusammen mit dem Werkzeugoberteil 1 in der Arbeitsrichtung I nach unten bewegt und kommen die Distanzelemente 35 in Anschlag mit dem Tragelement 13.

Das sich mit der Schneidkraft F₃ weiter in der Arbeitsrichtung I nach unten bewegende Werkzeugoberteil 1 verdrängt dabei das mit der Gegenkraft F₂ beaufschlagten Tragelement 13 nach unten. Auf diese Weise wird das Werkzeugoberteil 1 zusammen mit dem Niederhalter 7, dem Stempel 9 sowie dem Tragelement 13 als ein bewegungsgekoppelter Verbund in der Arbeitsrichtung I nach unten bewegt, bis der Stempel 9 auf dem Stützsockel 14 des Werkzeugunterteils 3 aufsetzt, wie es in der Fig. 5 gezeigt ist.

Nach dem Aufsetzen des Stempels 9 auf dem Stützsockel 14 des Werkzeugunterteils 3 löst sich das von dem oberen Werkzeugteil 1 mit der Kraft F₃ beaufschlagte Tragelement 13 mit seinem Ringbund 21 vom Stempel 9. Dadurch kann der auf dem oberen Werkzeugteil 1 sitzende Schneid- und Bördelbacken 17 mit seiner Bördelkante 29 am Werkstück-Seitenflansch 41 vorbeifahren und diesen abkanten.

Wie oben beschrieben ist, wird der Schneid- und Bördelbacken 17 und das Gegenschneidelement 15 bewegungsgekoppelt in der Arbeitsrichtung I geführt, um den Werkstück-Flansch 41 abzukanten.

Durch diese Bewegungskopplung ist vermieden, dass der Schneid- und Bördel- backen 17 während seiner Bördelbewegung in der Arbeitsrichtung I gegen ein ortsfest abgestütztes Gegenschneidelement 15 fährt. Um im Falle eines solchen, während des Bördelvorgangs ortsfest angeordneten Gegenschneidelements 15 eine Kollision mit dem Schneid- und Bördelbacken 17 zu vermeiden, müsste der Schneid- und Bördelbacken 17 nachteilig mit einer zusätzlichen Einführaussparung vorgesehen werden, in die das Gegenschneidelement 15 einfahren kann. In diesem Fall müsste jedoch zwangsläufig die freie Höhe des Vorsprungs 25 gesteigert werden, was dessen Formstabilität beträchtlich reduzieren würde.

## Patentansprüche

1. Werkzeug zum Beschneiden und Bördeln eines flächigen Werkstückes (11), insbesondere eines Ziehteiles, mit einem ersten (1) und einem zweiten (3) Werkzeugteil, mit einem Stempel (9) und einem Niederhalter (7), zwischen denen das Werkstück (11) fixierbar ist, und mit einem in Bezug auf das fixierte Werkstück (11) in einer Arbeitsrichtung (I) bewegbaren Bördel- und Schneidbacken (17) mit zugeordnetem Gegenschneidelement (15), auf dem beim Schneidvorgang das Werkstück (11) liegt und das von einem Tragelement (13) getragen ist, mit dem das Gegenschneidelement (15) nach erfolgtem Schneidvorgang bewegungsgekoppelt mit dem Abstell- und Schneidbacken (17) in der Arbeitsrichtung (I) führbar ist, **dadurch gekennzeichnet, dass** der Stempel (9) auf einem zweiten Werkzeugteil (3) in der Arbeitsrichtung (I) bewegbar geführt ist, und das Tragelement (13) einen Mitnehmer (21) aufweist, der beim Schneidvorgang den bewegbaren Stempel (9) mit einer Gegenkraft (F₂) vom zweiten Werkzeugteil (3) entgegen der Arbeitsrichtung (I) anhebt, wobei das zweiten Werkzeugteil (3) einen Bewegungsanschlag (14) für den Stempel (9) aufweist, gegen den der Stempel (9) bei einer Bewegung in der Arbeitsrichtung (I) anschlägt, während das Tragelement (13) in der Arbeitsrichtung (I) weiterführbar ist.

2. Werkzeug nach Anspruch 1, **dadurch gekennzeichnet, dass** das Tragelement (13) des Gegenschneidelements (15) in der Arbeitsrichtung (I) bewegbar ist.

3. Werkzeug nach Anspruch 1 oder 2, **dadurch gekennzeichnet, dass** bei einer Bewegung des Bördel- und Schneidebackens (17) in der Arbeitsrichtung (I) der Bördelvorgang nach dem Schneidvorgang erfolgt.

4. Werkzeug nach Anspruch 1 bis 3, **dadurch gekennzeichnet, dass** beim Schneidvorgang der Bördel- und Schneidbacken (17) bewegungsentkoppelt vom Gegenschneidelement (15) ist, und beim Bördelvorgang der Bördel- und Schneidbacken (17) zusammen mit dem Gegenschneidelement (15) einen bewegungsgekoppelten Verbund bildet.

5. Werkzeug nach einem der vorhergehenden Ansprüche, **dadurch gekennzeichnet, dass** zwischen einem den Bördel- und Schneidbacken (17) tragenden Werkzeugteil (1) und dem Tragelement (13) des Gegenschneidelements (15) ein Kupplungselement bzw. Distanzelement (35) vorgesehen ist, mittels dem nach erfolgtem Schneidvorgang das Werkzeugteil (1) das Tragelement (13) in der Arbeitsrichtung (I) zur Durchführung des Bördelvorganges verstellt.

6. Werkzeug nach einem der vorhergehenden Ansprüche, **dadurch gekennzeichnet, dass** im Schneidvorgang der Bördel- und Schneidbacken (17) mit einer Schneidekraft (F₃) in der Arbeitsrichtung (I) gegen das Gegenschneidelement (15) bewegbar ist.

7. Werkzeug nach Anspruch 6, **dadurch gekennzeichnet, dass** nach dem Schneidvorgang das den Bördel- und Schneidbacken (17) tragende Werkzeugteil (1) über das Distanzelement (35) das Tragelement (13) in der Arbeitsrichtung (I) verstellt.

8. Werkzeug nach einem der vorhergehenden Ansprüche, **dadurch gekennzeichnet, dass** für den Schneidvorgang die Werkzeugauflageflächen (31, 33) des Stempels (9) und des Gegenschneidelements (15) flächenbündig ausgerichtet sind.

9. Werkzeug nach einem der Ansprüche 6 bis 8, **dadurch gekennzeichnet, dass** beim nach dem Schneidvorgang folgenden Bördelvorgang der mit dem Gegenschneidelement (15) bewegungsgekoppelte Bördel- und Schneidbacken (17) weiter in der ersten Arbeitsrichtung (I), insbesondere vertikal nach unten, führbar ist.

10. Werkzeug nach einem der vorhergehenden Ansprüche, **dadurch gekennzeichnet, dass** zwischen dem Stempel (9) und dem Gegenschneidelement (15) ein Einführspalt (23) vorgesehen ist, in den der Bördel- und Schneidbacken (17) beim Schneidvorgang einführbar ist.

11. Werkzeug nach einem der vorhergehenden Ansprüche, **dadurch gekennzeichnet, dass** bei zwischen dem Niederhalter (7) und dem Stempel (9) fixiertem Werkstück (11) ein abzuschneidender bzw. abzustellender Seitenflansch des Werkstücks (11) den Niederhalter (7) und den Stempel (9) seitlich überragt.

12. Werkzeug nach einem der vorhergehenden Ansprüche, **dadurch gekennzeichnet, dass** der Bördel- und Schneidbacken (17) eine Schneidkante (27) und eine Bördelkante (29) aufweist.

13. Werkzeug nach Anspruch 12, **dadurch gekennzeichnet, dass** die Schneidkante (27) über einen Schnittabstand (c) vom Stempel (9) beabstandet ist, und die Bördelkante (29) in einer Querrichtung zur Arbeitsrichtung innerhalb des Schnittabstands (c) angeordnet ist.

14. Werkzeug nach einem der vorhergehenden Ansprüche, **dadurch gekennzeichnet, dass** der Niederhalter (7) im Werkzeugteil (1) mit einer Haltekraft (F₁) beaufschlagt ist, die kleiner als die vom Gegenschneidelement (15) ausgeübte, entgegengesetzt ausgerichtete Gegenkraft (F₂) ist.

## Claims

1. Tool for cutting and flanging a flat workpiece (11), in particular a drawn part, comprising a first tool part (1) and a second tool part (3), a punch (9) and a hold-down (7), between which the workpiece (11) can be fixed, and comprising a flanging and cutting jaw (17) which is movable in a working direction (I) with respect to the fixed workpiece (11) and has an associated counter-cutting element (15), on which the workpiece (11) rests during the cutting operation and which is supported by a supporting element (13), with which the counter-cutting element (15), after the cutting operation has been carried out, can be guided in the working direction (I) in such a way as to be motionally coupled to the flanging and cutting jaw (17), **characterized in that** the punch (9) is movably guided on a second tool part (3) in the working direction (I), and the supporting element (13) has a driver (21) which lifts the movable punch (9) from the second tool part (3) against the working direction (I) with a counter force (F₂) during the cutting operation, wherein the second tool part (3) has a motion stop (14) for the punch (9), which the punch (9) strikes during a movement in the working direction (I), while the supporting element (13) can continue to be guided in the working direction (I).

2. Tool according to Claim 1, **characterized in that** the supporting element (13) of the counter-cutting element (15) is movable in the working direction (I).

3. Tool according to Claim 1 or 2, **characterized in that**, during a movement of the flanging and cutting jaw (17) in the working direction (I), the flanging operation takes place after the cutting operation.

4. Tool according to Claims 1 to 3, **characterized in that** the flanging and cutting jaw (17) is motionally uncoupled from the counter-cutting element (15) during the cutting operation, and the flanging and cutting jaw (17) forms a motionally coupled combination together with the counter-cutting element (15) during the flanging operation.

5. Tool according to one of the preceding claims, **characterized in that** a coupling element or distance element (35) is provided between a tool part (1) supporting the flanging and cutting jaw (17) and the supporting element (13) of the counter-cutting element (15), by means of which coupling element or distance element (35) the tool part (1) shifts the supporting element (13) in the working direction (I) for carrying out the flanging operation after the cutting operation has been carried out.

6. Tool according to one of the preceding claims, **characterized in that** the flanging and cutting jaw (17) can be moved with a cutting force (F₃) in the working direction (I) against the counter-cutting element (15) during the cutting operation.

7. Tool according to Claim 6, **characterized in that** the tool part (1) supporting the flanging and cutting jaw (17) shifts the supporting element (13) in the working direction (I) via the distance element (35) after the cutting operation.

8. Tool according to one of the preceding claims, **characterized in that** the tool bearing surfaces (31, 33) of the punch (9) and of the counter-cutting element (15) are oriented in a flush manner for the cutting operation.

9. Tool according to one of Claims 6 to 8, **characterized in that**, during the flanging operation, which follows the cutting operation, the flanging and cutting jaw (17) motionally coupled to the counter-cutting element (15) can be guided further in the first working direction (I), in particular vertically downwards.

10. Tool according to one of the preceding claims, **characterized in that** an insertion gap (23) into which the flanging and cutting jaw (17) can be inserted during the cutting operation is provided between the punch (9) and the counter-cutting element (15).

11. Tool according to one of the preceding claims, **characterized in that**, when the workpiece (11) is fixed between the hold-down (7) and the punch (9), a side flange, to be cut off or folded, of the workpiece (11) projects laterally beyond the hold-down (7) and the punch (9) .

12. Tool according to one of the preceding claims, **characterized in that** the flanging and cutting jaw (17) has a cutting edge (27) and a flanging edge (29).

13. Tool according to Claim 12, **characterized in that** the cutting edge (27) is at a distance from the punch (9) via a cutting gap (c), and the flanging edge (29) is arranged in a transverse direction to the working direction within the cutting gap (c).

14. Tool according to one of the preceding claims, **characterized in that** the hold-down (7) in the tool part (1) is acted upon by a holding force (F₁) which is less than the counterforce (F₂) exerted by the counter-cutting element (15) and oriented in the opposite direction.

## Revendications

1. Outil de coupe et de bordage d'une pièce usinée plate (11), en particulier d'une pièce emboutie, avec une première (1) et une deuxième (3) partie d'outil, avec un poinçon (9) et un serre-flan (7), entre lesquels la pièce (11) peut être fixée, et avec une mâchoire de bordage et de coupe (17) déplaçable dans une direction de travail (I) par rapport à la pièce usinée fixée (11), avec un élément de coupe conjugué associé (15), sur lequel, lors de l'opération de coupe, repose la pièce usinée (11) et qui est porté par un élément de support (13), avec lequel l'élément de coupe conjugué (15), à la fin d'une opération de coupe, peut être guidé dans la direction de travail (I) avec accouplement déplaçable à la mâchoire de bordage et de coupe (17), **caractérisé en ce que** le poinçon (9) est guidé de manière déplaçable sur une deuxième partie d'outil (3) dans la direction de travail (I), et l'élément de support (13) présente un dispositif d'entraînement (21), qui, lors de l'opération de coupe, soulève le poinçon déplaçable (9) avec une force conjuguée (F₂) de la deuxième partie d'outil (3) à l'encontre de la direction de travail (I), la deuxième partie d'outil (3) présentant une butée de fin de course (14) pour le poinçon (9), contre laquelle bute le poinçon (9) dans le cas d'un déplacement dans la direction de travail (I), tandis que l'élément de support (13) peut continuer d'être guidé dans la direction de travail (I).

2. Outil selon la revendication 1, **caractérisé en ce que** l'élément de support (13) de l'élément de coupe conjugué (15) peut être déplacé dans la direction de travail (I).

3. Outil selon la revendication 1 ou 2, **caractérisé en ce que** dans le cas d'un déplacement de la mâchoire de bordage et de coupe (17) dans la direction de travail (I), l'opération de bordage a lieu après l'opération de coupe.

4. Outil selon les revendications 1 à 3, **caractérisé en ce que** lors de l'opération de coupe, la mâchoire de bordage et de coupe (17) est désaccouplée du mouvement de l'élément de coupe conjugué (15), et lors de l'opération de bordage, la mâchoire de bordage et de coupe (17) forme conjointement avec l'élément de coupe conjugué (15) un assemblage accouplé en mouvement.

5. Outil selon l'une quelconque des revendications précédentes, **caractérisé en ce que** l'on prévoit entre une partie d'outil (1) portant la mâchoire de bordage et de coupe (17) et l'élément de support (13) de l'élément de coupe conjugué (15) un élément d'accouplement ou un élément d'espacement (35) au moyen duquel, après l'opération de coupe, la partie d'outil (1) déplace l'élément de support (13) dans la direction de travail (I) pour effectuer l'opération de bordage.

6. Outil selon l'une quelconque des revendications précédentes, **caractérisé en ce que** dans l'opération de coupe, la mâchoire de bordage et de coupe (17) peut être déplacée avec une force de coupe (F₃) dans la direction de travail (I) contre l'élément de coupe conjugué (15).

7. Outil selon la revendication 6, **caractérisé en ce qu'**après l'opération de coupe, la partie d'outil (1) portant la mâchoire de bordage et de coupe (17) déplace l'élément de support (13) dans la direction de travail (I) par le biais de l'élément d'espacement (35).

8. Outil selon l'une quelconque des revendications précédentes, **caractérisé en ce que** pour l'opération de coupe, les surfaces d'appui d'outil (31, 33) du poinçon (9) et de l'élément de coupe conjugué (15) sont orientées en affleurement.

9. Outil selon l'une quelconque des revendications 6 à 8, **caractérisé en ce que** lors de l'opération de bordage suivant l'opération de coupe, la mâchoire de bordage et de coupe (17) accouplée en mouvement avec l'élément de coupe conjugué (15) peut à nouveau être guidée dans la première direction de travail (I), en particulier verticalement vers le bas.

10. Outil selon l'une quelconque des revendications précédentes, **caractérisé en ce que** l'on prévoit entre le poinçon (9) et l'élément de coupe conjugué (15) une fente d'introduction (23), dans laquelle peut être insérée la mâchoire de bordage et de coupe (17) lors de l'opération de coupe.

11. Outil selon l'une quelconque des revendications précédentes, **caractérisé en ce que** lorsque la pièce usinée (11) est fixée entre le serre-flan (7) et le poinçon (9), une bride latérale de la pièce usinée (11) à découper ou à border dépasse latéralement au-delà du serre-flan (7) et du poinçon (9).

12. Outil selon l'une quelconque des revendications précédentes, **caractérisé en ce que** la mâchoire de bordage et de coupe (17) présente une arête de coupe (27) et une arête de bordage (29).

13. Outil selon la revendication 12, **caractérisé en ce que** l'arête de coupe (27) est espacée du poinçon (9) d'une distance de coupe (c), et l'arête de bordage (29) est disposée dans une direction transversale par rapport à la direction de travail, à l'intérieur de la distance de coupe (c).

14. Outil selon l'une quelconque des revendications précédentes, **caractérisé en ce que** le serre-flan (7) est sollicité dans la partie d'outil (1) avec une force de retenue (F₁) qui est inférieure à la force conjuguée (F₂) exercée par l'élément de coupe conjugué (15) et orientée en sens inverse.
